# EUROPÄISCHE PATENTSCHRIFT

(11) **EP 0 049 757 B1**
(45) Veröffentlichungstag und Bekanntmachung des Hinweises auf die Patenterteilung: **01.08.1984**
(21) Anmeldenummer: 81106896.4
(22) Anmeldetag: 03.09.1981
(51) Int. Cl.: F42B 23/04

(54) **Mine, insbesondere zur Panzerbekämpfung**
Anti-tank mine
Mine anti-char

(30) Priorität: 04.10.1980 DE 3037607
(43) Veröffentlichungstag der Anmeldung: 21.04.1982
(73) Patentinhaber: HÜLS TROISDORF AKTIENGESELLSCHAFT, D-53839 Troisdorf (DE)
(72) Erfinder: Dorn, Wolfgang, D-5216 Niederkassel-Lülsdorf (DE); Elsner, Fritz, D-5210 Troisdorf-Sieglar (DE); Fischer, Klaus, D-5210 Troisdorf (DE); Kroschel, Heinz, D-5210 Troisdorf-Sieglar (DE)

## Beschreibung

Die Erfindung betrifft eine Mine der im Oberbegriff des Anspruchs 1 angegebenen Art.

Es ist bekannt, Minen zur Bekämpfung von insbesondere Panzern aus der Luft zu verlegen, indem sie als Submunition aus den verschiedensten Verlegesystemen, beispielsweise Raketengefechtsköpfen, über dem Zielgebiet ausgestossen werden. Durch diese Verlegeart ergeben sich «oberflächenverlegte» Minenfelder.

Die Verteilung der Minen am Boden ist dabei abhängig von den Funktionsabläufen der verschiedenen Verlegesysteme, den primär- und sekundärballistischen Daten sowie den jeweiligen Umweltbedingungen. Die Koordinaten der einzelnen Minen im Gelände sind somit nicht bekannt. Obwohl die Minen oberflächenverlegt sind, ist ihre Erkennbarkeit durch Tarnmassnahmen wie Tarnfarben, rauhe Oberfläche usw. und Geländebewuchs sehr gering.

Ein Aufnehmen der Minen oder gezieltes Räumen, um den Weg für die eigenen Truppenbewegungen freizumachen, ist daher praktisch nicht möglich. Das gelingt nur über definierte Liegezeiten mit anschliessender Selbstzerlegung der Minen, auf welche diese z.B. bei oder vor der Verlegung eingestellt werden. An die Funktionszuverlässigkeit dieser Selbstzerlegung müssen jedoch hohe Anofrderungen gestellt werden, damit eigene Truppenverbände nach Ablauf der Liegezeit gefahrlos das Gelände durchqueren können.

Die auf die Mine einwirkenden Belastungen bei der Verlegung können bis auf die Aufschlagbelastung auf den Boden relativ genau definiert werden. So können die Belastungen auf die Mine und damit auch auf den Minenzünder durch den Abschuss, Flugschwingungen, Ausstoss aus dem Verlegesystem usw. aber auch durch Umweltbedingungen wie Temperatur, Stoss, Transport und Lagerung weitgehend durch entsprechende Versuche simuliert und die Mine dementsprechend ausgelegt werden, so dass sie diesen Belastungen einwandfrei standhält.

Demgegenüber sind die Belastungen beim Bodenaufschlag von vielen Parametern abhängig, die in Art und Grösse nicht alle erfassbar sind. Sie sind u.a. abhängig von der Auftreffgeschwindigkeit und dem Aufschlagwinkel, der Bodenart und Bodenbeschaffenheit bzw. dem Dämpfungsverhalten des Bodens der Mine. Während die Auftreffgeschwindigkeit und der Aufschlagwinkel über Stabilisierungseinrichtungen wie z.B. einem Fallschirm so definiert werden können, dass selbst unter ungünstigen Umweltbedingungen eine optimale Sinkgeschwindigkeit und Verteilung der Minen erreicht wird, werden sich durch unterschiedliche Bodenarten immer Aufschlagbelastungen ergeben können, die zu Beschädigungen des Minenzünders führen. So kann z. B. bei einem Aufschlag der Mine auf Beton (Strasse) oder gewachsenen Fels eine Störung im Programmablauf des Minenzünders eintreten und die Selbstzerlegung der Mine auf eine undefinierte Zeit verändert werden.

Der Erfindung liegt die Aufgabe zugrunde, eine Mine der im Oberbegriff des Anspruchs 1 angegebenen Art so auszubilden, dass ein Fehlverhalten der Mine wie beispielsweise eine Liegezeitüberschreitung infolge einer zu starken Belastung beim Bodenaufschlag sicher vermieden wird.

Diese Aufgabe wird erfindungsgemäss gelöst durch eine Ausbildung entsprechend dem Kennzeichen des Anspruchs 1. Die Trennstelle zwischen den beiden Gehäuseteilen liegtvorzugsweise in einer Fläche senkrecht zur bevorzugten Aufschlagrichtung der Mine, da dann die Aufschlagkräfte voll auf die Formschlussverbindung einwirken, während bei einer Ausbildung der Trennfläche schräg zur Aufschlagrichtung nur eine entsprechende Kraftkomponente wirksam wird. Die Aufschlagrichtung der Mine, d.h. ihre Orientierung im Raum bei Bodenaufschlag, wird bevorzugt durch eine besondere Stabilisierungseinrichtung wie z.B. einem Fallschirm festgelegt. Es ist aber auch möglich, dass die Mine ohne eine zusätzliche Stabilisierungseinrichtung aufgrund ihrer Geometrie, Schwerpunktslage usw. bereits hinreichend stabil fliegt, so dass auch dann davon ausgegangen werden kann, dass die Mine praktisch immer mit der gleichen Fläche und auch in mehr oder weniger vorgegebener Richtung auf den Geländeboden aufschlägt.

Wie überraschend gefunden wurde, gewährleistet die erfindungsgemässe Ausbildung bei einem Bodenaufschlag mit unzulässig hoher Belastung nicht nur eine Zerstörung der Formschlussverbindung und damit eine mechanische Trennung des Wirkteiles vom Funktionsteil, sondern darüber hinaus auch deren räumliche Trennung voneinander, indem das vom Geländeboden abgewandte Teil vom anderen beim Aufschlag weggeschleudert wird. Damit ist in sehr einfacher Weise gewährleistet, dass die Mine bei einem unzulässig starken Bodenaufschlag ausser Funktion gesetzt wird.

Durch die erfindungsgemässe Trennung des Gehäuses wird die Zündkette der Mine unterbrochen. Die Trennung kann sowohl zwischen dem Zündmittel und der Übertragungsladung als auch zwischen dieser und der nachgeordneten Sekundärsprengstoffladung erfolgen. Der im Funktionsteil anzuordnende Zünder umfasst daher neben anderen Komponenten wenigstens auch das Zündmittel der Zündkette, gegebenenfalls aber auch noch die Übertragungsladung. Damit ist in jedem Falle sichergestellt, dass nach der räumlichen Trennung von Funktions-und Wirkteil die Sprengladung des Wirkteiles nicht mehr zur Detonation gebracht werden kann.

Die beiden Gehäuseteile können dadurch formschlüssig miteinander verbunden sein, dass z.B. das eine Teil mittels eines entsprechenden Gewindes in das andere Teil eingeschraubt ist oder beide Teile nach Art eines Bajonettverbindung miteinander verbunden sind. Die Festigkeit sowohl der Schraub- als auch Bajonettverbindung ist dabei so festgelegt, dass diese Verbindungen nach Überschreiten einer vorgegebenen Belastung sicher durchtrennt werden. Bevorzugt wird statt dessen die Formschlussverbindung der beiden Gehäuseteile jedoch nach Anspruch 2 ausgebildet. Besonders bevorzugt werden wiederum die radialen Verbindungsstifte.

Die Erfindung ist in derZeichnung in einem Ausführungsbeispiel gezeigt und wird anhand dieses nachstehend noch näher erläutert.

Die im Längsschnitt schematisch dargestellte Mine weist die beiden Gehäuseteile 1 und 2 auf. Das Gehäuseteil 1 bildet das Funktionsteil und enthält den Zünder 3, während das Gehäuseteil 2 das Wirkteil bildet und den Sekundärsprengstoff 4 umschliesst. Die Teile 1 und 2 sind im Bereich der Verbindungsstelle so formschlüssig miteinander verbunden, dass bei Überschreiten einer vorgegebenen Kraft F beim Bodenaufschlag die Formschlussverbindung durchtrennt, das Wirkteil 2 weggeschleudert und damit vom Funktionsteil 1 räumlich getrennt wird. Diese Trennung der Formschlussverbindung durch eine in der Aufschlagrichtung A wirkende Kraft erfolgt auch dann einwandfrei, wenn zwischen den Gehäuseteilen 1 und 2 praktisch kein Spiel in axialer Richtung, d.h. in der Aufschlagrichtung A vorhanden ist. Die Trennfläche zwischen den beiden Gehäuseteilen 1 und 2 erstreckt sich senkrecht zur bevorzugten Aufschlagrichtung A, welche mittels eines am oberen Ende der Mine angebrachten Stabilisierungsfallschirmes, von dem gestrichelt nur die Befestigungsleinen 6 angedeutet sind, erreicht wird.

Die Schockbelastungen werden in allen diesen Fällen über die Strukturteile 1 und 2 der Mine auf den Zünder 3 übertragen. Zwangsläufig werden so die Strukturteile beim Bodenaufschlag stärker belastet als beispielsweise der Minenzünder. In einzelnen Fällen, bei denen die Mine mit dem Teil 1 exakt unter 90° auf einer ebenen starren Unterlage aufschlägt, kann eine angenähert gleiche Schockbelastung an dem Minenzünder 3 auftreten.

Die Strukturteile, über welche beim Bodenaufschlag die Aufschlagbelastung F eingeleitet wird, sind so dimensioniert, dass bleibende Verformungen erst oberhalb derjenigen Belastung möglich sind, welche eine Trennung der Verbindungsstelle 5 hervorruft. Damit werden Deformationen an Baugruppen im Inneren der Mine, wie z.B. am Minenzünder 3, unterhalb dieser Belastungsgrenze vermieden.

Bevorzugt ist die Verbindungsstelle 5 in Form von zwei zylindrischen, ineinandersteckbaren Gehäuseteilen 1 und 2 ausgebildet, die über die radial angeordneten Stifte 7 gegeneinander fixiert sind. Dabei ist die Verbindungsstelle 5 konstruktiv so angepasst, dass nach dem Verstiften eine kraftschlüssige Verbindung bis zur vorbestimmten Belastungsgrenze gegeben ist. Die Gehäuseteile 1 und 2 sind an der Verbindungsstelle 5 mit Schiebesitz ineinandergesteckt und in Steckrichtung durch die Stifte 7 gesichert. Die Abmessung, Bauart und Anzahl der Stifte bestimmen die Belastungsgrenze beim Bodenaufschlag. Die Festigkeitseigenschaften der Teile 1 und 2 sind so festgelelgt, dass bei allen Belastungsfällen oberhalb der festgesetzten Belastungsgrenze die Trennung in der Verbindungsstelle 5 durch Abscheren, Umformen, Ziehen, Brechen oder dgl. der Stifte 7 erfolgt. Die Stiftbohrungen sind im Gehäuseteil 1 zweckmässig als Sacklöcher ausgeführt. Der Bund des Gehäuseteiles 1 oberhalb der Stifte 7 ist mit einer Abdichtung 8, die zweckmässig als O-Ring ausgebildet ist, versehen. Damit wird die notwendige Abdichtung gegen Feuchtigkeit sichergestellt. Haftfähige oder aushärtende Dichtungsmittel, welche die Festigkeitseigenschaften der Verbindungsstelle 5 beeinträchtigen können, sind zu vermeiden.

## Patentansprüche

1. Mine, insbesondere zur Panzerbekämpfung, die durch Abwurf aus der Luft oberflächenverlegbar ist und in einer bevorzugten Aufschlagrichtung auf den Boden auftrifft und die in einem Gehäuse einen Zünder und eine Sprengstoffladung enthält, dadurch gekennzeichnet, dass das Gehäuse in ein den Zünder (3) enthaltendes Funktionsteil (1) und ein den Sprengstoff (4) enthaltendes Wirkteil (2) unterteilt ist und beide Teile (1, 2) formschlüssig miteinander verbunden sind, wobei die Formschlussverbindung bei Überschreiten einer vorgegebenen Aufschlagbelastung lösbar und daraufhin das Wirkteil (2) vom Funktionsteil (1) durch den Aufschlagstoss trennbar ist.

2. Mine nach Anspruch 1, dadurch gekennzeichnet, dass das Wirkteil (2) und das Funktionsteil (1) als zylindrische über einen Teil ihrer Länge mit Schiebesitz ineinandergesteckte Gehäuseteile ausgebildet und mittels radialer Stifte, Schrauben, Nieten oder dgl. (7) formschlüssig aber lösbar miteinander verbunden sind.

## Claims

1. Mine, in particular for combating tanks, which is surface layable by launching from the air and makes impact with the ground in a predetermined laying orientation and which contains a detonator and an explosive charge in a housing, characterised in that the housing is sub-divided into a functional part (1) containing the detonator (3) and an active part (2) containing the explosive (4) and both parts (1, 2) are connected with one another in form locking manner, with the locking connection being disengageable on exceeding a predetermined impact loading and the active part (2) consequently being separable from functional part (1) by the impact.

2. Mine according to claim 1, characterised in that the active part (2) and the functional part (1) are formed as cylindrical housing parts inserted within one another with push fit over a part of their length and are connected with one another by means of radial pegs, screws, rivets orthe like (7) in locking but disengageable manner.

## Revendications

1. Mine, en particulier, pour combattre les blindés, cette mine pouvant être posée en surface en étant lancée de l'air, tandis qu'elle vient heurter le sol dans un sens d'impact préféré et qu'elle renferme, dans un logement, une amorce et une charge explosive, caractérisée en ce que le logement est subdivisé en une partie fonctionelle ( 1 ) conetnant l'amorce (3) et en une partie active (2) contenant la charge explosive (4), les deux parties (1, 2) étant assemblées mécaniquement l'une à l'autre, cet assemblage mécanique pouvant être libéré lors du dépassement d'une sollicitation d'impact prédéterminée, la partie active (2) étant ensuite séparée de la partie fonctionelle (1 ) par le choc de l'impact.

2. Mine suivant la revendication 1, caractérisée en ce que la partie active (2) et la partie fonctionelle (1) sont réalisées sous forme de parties de logement cylindriques enfichées l'une dans l'autre avec un ajustage coulissant sur une partie de leur longueur, tandis qu'elles sont assemblées mécaniquement, mais en ayant la possibilité de se détacher l'une de l'autre au moyen de rivets, de vis, de broches radiales ou analogues (7).
